# FASCICULE DE BREVET EUROPEEN

(11) **EP 3 823 729 B1**
(45) Date de publication et mention de la délivrance du brevet: **08.01.2025**
(21) Numéro de dépôt: 19790620.9
(22) Date de dépôt: 08.07.2019
(51) Int. Cl.: A62B 3/00

(54) **DISPOSITIF DE POUSSEE DEMONTABLE POUR L'OUVERTURE D'UNE PORTE**
LÖSBARE SCHUBVORRICHTUNG ZUM ÖFFNEN EINER TÜR
DETACHABLE THRUST DEVICE FOR OPENING A DOOR

(30) Priorité: 17.07.2018 FR 1856589
(43) Date de publication de la demande: 26.05.2021
(73) Titulaire: Libervit, 66000 Perpignan (FR)
(72) Inventeur: CARDONA, Yvan, 66430 Bompas (FR)
(74) Mandataire: Cabinet Beau de Loménie
(86) Numéro de dépôt international: PCT/FR2019/051690
(87) Numéro de publication internationale: WO 2020/016500

(56) Documents cités:
- WO-A1-2010/125263
- FR-A1- 2 983 736
- GB-A- 2 236 803

## Description

La présente invention concerne un dispositif de poussée démontable pour l'ouverture par enfoncement d'une porte, apte à exercer une poussée sur la surface verticale de la porte et son enfoncement. La présente invention concerne également un procédé pour exercer une poussée de préférence d'au moins 50 kN sur une porte ou toute autre surface plane verticale à partir de points d'appui externes.

Plus particulièrement, l'invention concerne un dispositif pour réaliser l'ouverture, le plus rapidement possible à partir d'un ensemble d'au moins 3 parties prêt à être assemblé, en force, sans choc et en silence, de tout type de porte d'habitation, de locaux industriels ou autres.

Ces dispositifs sont destinés à être utilisés principalement soit par des organismes de secours tels que sapeurs-pompiers ou protection civile, soit par des brigades spéciales de police ou de gendarmerie ou encore des unités spéciales de l'Armée, et destinés notamment à réaliser l'ouverture de portes d'habitations blindées.

On connaît déjà, dans FR 2 825 354 et FR 2 944 709, un dispositif pour exercer une poussée sur la surface verticale d'une porte pour réaliser l'ouverture par enfoncement de ladite porte. Ces dispositifs sont parfaitement adaptés pour l'ouverture de portes s'ouvrant en poussant ou en tirant, depuis la face de ladite porte où doit s'exercer la poussée ou la traction sur ladite porte pour l'ouvrir. Ces dispositifs fonctionnent par poussée sur la porte grâce à des appuis à trois niveaux, à savoir au sol, sur la partie centrale du panneau de la porte, là où s'exerce l'enfoncement de la porte, et sur la partie supérieure ou linteaux du cadre de retenue et de butée de la porte, là où s'exerce la poussée directe par un vérin.

Ces dispositifs antérieurs comprennent :
- une barre d'appui inférieure constituée par un vérin de préférence hydraulique, une semelle intermédiaire et une barre d'appui supérieure,
- ledit vérin comprenant un corps de vérin dont une extrémité est fixée de façon articulée, de préférence de façon amovible, sur une semelle inférieure d'appui au sol, et une tige mobile dont une extrémité est fixée de façon articulée, de préférence de façon amovible, sur ladite semelle intermédiaire d'appui sur la porte , et
- ladite barre d'appui supérieure étant fixée de façon articulée, de préférence encore de façon amovible, à une de ses extrémités sur ladite semelle intermédiaire.

L'articulation de l'extrémité de la tige mobile dudit vérin sur ladite semelle intermédiaire permet de le disposer en inclinaison de préférence de 20 à 35° par rapport à la verticale, de manière à pouvoir exercer une poussée de préférence d'au moins 50 kN sur ladite semelle intermédiaire lorsque ladite semelle intermédiaire est appliquée en appui sur ladite porte ou surface plane verticale et que ledit vérin est en appui sur un point d'appui externe inférieur, de préférence sur le sol.

De même, l'articulation de ladite barre d'appui supérieure sur ladite semelle intermédiaire permet de disposer ladite barre sensiblement verticalement de manière à pouvoir appliquer son extrémité libre directement en appui sur un point d'appui externe supérieur constitué de préférence par le cadre de ladite porte ou un plafond, ou une surface plane horizontale située au-dessus de ladite surface plane verticale. On entend ici par "extrémité libre" l'extrémité de ladite barre qui n'est pas fixée à ladite semelle intermédiaire.

Le dispositif de FR 2 825 354 est parfaitement adapté pour l'ouverture de portes s'ouvrant en poussant du côté où est situé le dispositif de poussée sur la porte, c'est-à-dire des portes dites "poussantes" s'ouvrant vers l'intérieur de la pièce à partir de l'extérieur de laquelle on cherche à l'ouvrir. En pratique, le dispositif fonctionne sur les portes poussantes grâce à ses appuis à trois niveaux, à savoir :au sol, sur la porte et, sur la partie supérieure ou linteau du cadre de retenue et de butée de la porte.

En effet, l'extrémité supérieure de la barre d'appui supérieure vient buter dessous et contre la partie du linteau du cadre de la porte en saillie par rapport au plan vertical de la surface de la porte et contre laquelle l'extrémité supérieure de la porte vient buter. Cette partie du linteau située plus bas que l'extrémité supérieure de la porte assure en effet la retenue de la porte dans son cadre, quand on ferme la porte en la tirant.

FR 2 944 709 fournit un dispositif de poussée sur une porte à surface plane verticale adaptée pour une porte tirante, c'est-à-dire que l'on cherche à ouvrir du côté extérieur, la ceinture de retenue du cadre de la porte étant située du côté intérieur. Ce dispositif d'ouverture par enfoncement d'une porte, apte à exercer une poussée sur la surface verticale de la porte et son enfoncement, lorsque le dispositif est positionné contre la porte du côté où elle s'ouvre en la tirant, comprend un dispositif d'appui supérieure fixé de façon articulée, de préférence de façon amovible, à l'extrémité supérieure de ladite barre d'appui supérieure, ledit dispositif d'appui supérieur comprenant au moins une pièce de calage et blocage apte à permettre l'articulation en rotation de ladite pièce de calage et de blocage par rapport à l'extrémité supérieure de ladite barre d'appui supérieure. Ledit dispositif de calage et de blocage remplit ainsi le même effet technique que la partie du linteau en saillie par rapport au plan vertical de la porte servant de butée, dans un dispositif d'ouverture de porte dépourvu de ce dispositif de blocage et de calage à l'extrémité supérieure de la barre d'appui supérieure, lorsque le dispositif d'ouverture de porte est situé du côté où la porte s'ouvre en poussant.

On comprend que les termes « supérieure »/« inférieure » et « au-dessus »/« au-dessous » se rapportent aux deux sens opposés dans la direction longitudinale des barres d'appui, lorsque le dispositif est en position pour exercer une poussée sur une surface verticale.

Le vérin est destiné à venir en appui sur le sol, mais pourrait également venir en appui sur un point d'appui externe inférieur. De même la semelle intermédiaire est destinée à venir en appui sur la porte, mais pourrait venir en appui sur un point d'appui externe médian.

On entend ici par "de façon articulée" que les deux pièces fixées l'une à l'autre peuvent pivoter l'une par rapport à l'autre au moins autour d'un axe horizontale lorsque les directions longitudinales des dites barre d'appui inférieure et barre d'appui supérieure sont situées dans un même plan vertical.

D'autres dispositifs de poussée sont connus de GB 2 236 803 A, WO 2010/125263 A1 et FR 2 983 736 A1.

Les dispositifs décrits dans ces documents connus ne sont pas adaptés de façon optimale pour un transport et une mise en oeuvre aisée en particulier parce que les barre d'appui supérieure et barre d'appui inferieure sont chacune d'un seul tenant et donc d'une longueur relativement importante. Sous sa configuration actuelle, le dispositif est encombrant, compliqué à porter particulièrement lors d'interventions aux étages dans un immeuble entrainant des risques de choc sur les parois ainsi que les rampes des cages d'escalier et pas aisé à mettre en place sur la porte ou enlever après mise en oeuvre. Cet encombrement nuit aussi à son conditionnement et transport pour le portage sur de longues distances, car actuellement le dispositif n'est dissociable qu'en deux éléments de grande longueur comprenant (a) la barre d'appui inferieure avec le vérin et la semelle inférieure et (b) la barre d'appui supérieure avec la semelle intermédiaire et le dispositif d'appui supérieur.

Le but de la présente invention est de fournir un dispositif qui surmonte ces inconvénients. Pour ce faire, la présente invention fournit un dispositif d'ouverture de portes démontable en au moins 3 parties manuellement et sans aucun outillage ce qui permet un portage plus facile car répartissable entre plusieurs personnes si nécessaire, et sans risque de choc dans les cages d'escalier lors du portage dans les étages d'un immeuble et enfin il peut être assemblé en quelques secondes sur la porte concernée. Il peut aussi être conditionné dans une valise de transport beaucoup plus petite que celle utilisée actuellement transportable par une seule personne.

La présente invention, définie dans la revendication 1, fournit un dispositif de poussée pour ouverture de porte pouvant être monté à partir d'un ensemble prêt à être assemblé d'au moins 3 parties par des dispositifs de fixation réversible activables et désactivabes manuellement, et aptes à maintenir en alignement rectiligne des parties inferieures et supérieures des barres d'appui inférieure et supérieure.

La présente invention fournit un dispositif de poussée pour exercer une poussée sur une porte ou toute autre surface plane verticale telle qu'une cloison, comprenant une barre d'appui inférieure une semelle intermédiaire d'appui et une barre d'appui supérieure, et de préférence une semelle d'appui inférieure, , chacune desdites barre d'appui inférieure et respectivement barre d'appui supérieure étant aptes à être actionnées en extension télescopique dans lequel le dispositif de poussée est apte à être assemblé à partir d'un ensemble prêt à assembler d'au moins 3 parties comprenant deux dispositifs de fixation réversible activables et désactivables manuellement, aptes à réaliser la fixation réversible des parties inférieures et supérieures de chacune desdites barre d'appui inférieure et respectivement barre d'appui supérieure et aptes à maintenir les dites barre d'appui inférieure et barre d'appui supérieure en alignement rectiligne lorsqu'elles sont actionnées en dite extension télescopiques.

La présente invention fournit un dispositif de poussée dans lequel :
- ladite barre d'appui inférieure comprend une partie inférieure comprenant un vérin de préférence un vérin hydraulique, le dit vérin comprenant un corps de vérin dont de préférence l'extrémité inférieure est fixée de façon articulée en rotation sur ladite semelle d'appui inférieure, et une première tige de vérin, et une partie supérieure de la barre d'appui inférieure étant fixée ou apte à être fixée de façon articulée en rotation sur ladite semelle intermédiaire, et
- la dite barre d'appui supérieure comprend une partie inférieure fixée ou apte à être fixée de façon articulée en rotation sur et par rapport à ladite semelle intermédiaire, et une partie supérieure de la barre d'appui supérieure comprenant de préférence un dispositif d'appui supérieur, ladite barre d'appui supérieure barre étant actionnable en extension de façon télescopique pour faire varier la distance entre lesdites partie inférieure et partie supérieure de la barre d'appui supérieure barre, caractérisé en ce que :
   - la dite première tige de vérin est fixée ou apte à être fixée de façon réversible via un premier dispositif de fixation réversible à ladite partie supérieure de la barre d'appui inférieure, l'actionnement télescopique de la dite première tige de vérin étant apte à faire varier la distance entre le dit corps de vérin et la dite partie supérieure de la barre d'appui inférieure, ledit premier dispositif de fixation réversible lorsqu'il est activé étant apte à maintenir la dite partie supérieure de la barre d'appui inférieure en alignement rectiligne avec la dite première tige de vérin à laquelle elle est fixée lors de l'actionnement télescopique de la dite première tige de vérin,
   - ladite la barre d'appui supérieure comprend ou coopère avec une deuxième tige s'étendant en partie au moins à l'intérieure de ladite barre d'appui supérieure, la dite deuxième tige étant actionnable manuellement ou électriquement en dite extension télescopique pour faire varier la dite distance entre les dites partie inférieure et partie supérieure de la barre d'appui supérieure barre, la dite deuxième tige étant fixée ou apte à être fixée de façon réversible via un deuxième dispositif de fixation réversible à ladite partie supérieure de la barre d'appui supérieure barre, ledit deuxième dispositif de fixation lorsqu'il est activé étant apte à maintenir la dite ladite partie inférieure et ladite partie supérieure de la barre d'appui supérieure barre, fixées l'une à l'autre en alignement rectiligne l'une par rapport à l'autre lors de l'actionnement télescopique de la dite deuxième tige.

On entend par « faire varier la distance entre desdites partie inférieure et partie supérieure de la barre d'appui supérieure barre», qu'il s'agit de faire varier les extrémités desdites partie inférieure et partie supérieure de la barre d'appui supérieure barre fixées ou aptes à être fixées sur ladite semelle intermédiaire et respectivement ladite semelle supérieure d'appui, et par « fixée de façon articulée en rotation sur ladite semelle fixée de façon articulée en rotation sur et par rapport à ladite semelle.. », qu'il s'agit d'une articulation en rotation par rapport à la dite semelle con concernée.

On comprend que :
- la dite deuxième tige s'étend en partie à l'intérieure d'une paroi tubulaire de l'extrémité supérieure de ladite partie inférieure et en partie à l'extérieure de ladite partie supérieure de la barre d'appui supérieure barre lorsqu'elle est en dite extension télescopique; et
- la fixation de ladite partie supérieure de la barre d'appui inférieure en alignement rectiligne avec la dite première tige mobile du vérin autorise une variation de la distance ladite partie supérieure de la barre d'appui inferieure et le dit corps de vérin du vérin lors de l'actionnement télescopique de la dite première tige de vérin, et
- la fixation de ladite deuxième tige en alignement rectiligne avec ladite partie supérieure de la barre d'appui supérieure barre, via ladite deuxième fixation réversible autorise une variation de la distance entre ladite semelle intermédiaire à laquelle la partie inférieure de la barre d'appui supérieure barre est fixée e articulation en rotation et ladite partie supérieure de la barre d'appui supérieure barre, lors de l'actionnement télescopique de la dite deuxième tige, et
- lorsque la dite première tige de vérin est désolidarisée de ladite partie supérieure de la barre d'appui inférieure par désactivation dudit premier dispositif de fixation réversible, et que la dite deuxième tige est désolidarisée de ladite partie supérieure de la barre d'appui supérieure barre par désactivation dudit deuxième dispositif de fixation réversible, le dit dispositif de poussée est apte à être stocké en au moins 3 parties indépendantes, de préférence de sensiblement même longueur comprenant, les dite partie supérieure de la barre d'appui inférieure et dite partie inférieure de la barre d'appui supérieure restant fixées à une dite semelle intermédiaire, pouvant se replier l'une contre l'autre longitudinalement, désolidarisées dudit vérin et respectivement de ladite partie supérieure de la barre d'appui supérieur, présentant de préférence sensiblement une même longueur.

Plus particulièrement encore, ledit premier dispositif de fixation comprend une partie terminale supérieure de la dite première tige de vérin apte à coopérer et être fixée de façon réversible à une partie terminale inférieure complémentaire de ladite partie supérieure de la barre d'appui inférieure.

Plus particulièrement encore, ledit premier dispositif de fixation comprend une dite partie terminale supérieure de la dite première tige de vérin de forme mâle, de préférence à l'extérieur dudit corps de vérin lorsque la dite première tige de vérin est en position rétractée, apte à s'engager et être fixée de façon réversible dans une dite partie terminale inférieure complémentaire de forme femelle telle qu'une première cavité de ladite partie supérieure de la barre d'appui inférieure.

Plus particulièrement encore, ladite partie terminale supérieure de la première tige de vérin et la dite première cavité sont de formes cylindriques complémentaires aptes à rentrer l'une dans l'autre pour activer le dit premier dispositif de fixation et le désactiver sous commande manuelle, et de même longueur d1 suffisante pour maintenir le dit alignement rectiligne, de préférence de plus petit diamètre que celui de la dite première tige de vérin.

Dans un autre mode de réalisation, ledit premier dispositif de fixation comprend une partie terminale supérieure de la dite première tige de vérin en forme de cavité apte à recevoir et être fixée de façon réversible à une dite partie terminale inférieure de forme mâle complémentaire de ladite partie supérieure de la barre d'appui inférieure.

De préférence, ladite première tige de vérin comprend deux éléments télescopiques. On comprend que ladite partie terminale supérieure de la première tige de vérin est à l'extrémité de l'élément de tige le plus éloigné du corps de vérin lorsque la tige de vérin est en extension. Ce mode de réalisation est avantageux car il permet de que le corps de vérin soit de plus petite longueur tout en pouvant recevoir la tige de vérin rétractée à l'intérieur du corps de vérin et offre une sécurité au regard du risque de flambage de la tige de vérin lorsque le dispositif de poussée est mis en oeuvre.

Plus particulièrement encore, ledit deuxième dispositif de fixation comprend une partie terminale supérieure de la dite deuxième tige apte à coopérer et être fixée de façon réversible à une partie terminale inférieure complémentaires de ladite partie supérieure de la barre d'appui supérieure barre.

Plus particulièrement encore, ledit deuxième dispositif de fixation comprend une dite partie terminale supérieure de la dite deuxième tige, de préférence de plus petit diamètre que celui de la dite deuxième tige, apte à s'engager et être fixée de façon réversible dans une deuxième cavité à l'extrémité inférieure de ladite partie supérieure de la barre d'appui supérieure barre.

Plus particulièrement encore, ladite partie terminale supérieure de la deuxième tige et la dite deuxième cavité sont de forme cylindrique complémentaires aptes à rentrer l'une dans l'autre pour activer le dit deuxième dispositif de fixation et le désactiver sous commande manuelle et de même longueur d2 suffisante pour maintenir le dit alignement rectiligne.

Dans un autre mode de réalisation, ledit deuxième dispositif de fixation comprend une dite une partie terminale supérieure de la dite deuxième tige en forme de cavité apte à recevoir et être fixée de façon réversible à une partie terminale mâle complémentaire à l'extrémité inferieure de ladite partie supérieure de la barre d'appui supérieure barre.

Plus particulièrement encore, la dite deuxième tige comprend un filetage qui est apte à coopérer avec une mollette périphérique traversée par ladite deuxième tige telle que la rotation manuelle de la dite mollette entraine ledit coulissement relatif de la dite deuxième tige par rapport à ladite partie inférieure la barre d'appui supérieure barre.

En pratique, on met en oeuvre un système de vis sans fin ou vis à billes qui permet de transformer un mouvement de rotation en mouvement de coulissement.

Plus particulièrement encore, l'un au moins du dit premier ou deuxième dispositif de fixation comprend :
a) un premier ou respectivement deuxième doigt transversal de verrouillage apte à coopérer avec un premier ou respectivement deuxième ressort au fond d'un premier ou respectivement logement creux au niveau de ladite partie terminale supérieure de la première ou respectivement deuxième tige, ledit premier ou respectivement deuxième doigt de verrouillage étant apte à s'escamoter par compression du dit premier ou respectivement deuxième ressort lorsque la dite première ou respectivement deuxième tige commence à rentrer dans la dite première ou respectivement deuxième cavité, et ledit premier ou respectivement deuxième doigt de verrouillage étant apte à s'engager dans une première ou respectivement deuxième ouverture au niveau de la paroi tubulaire de la dite la dite première ou respectivement deuxième cavité, par extension du dit premier ou respectivement deuxième ressort lorsque la dite partie terminale de la dite première ou respectivement deuxième tige est complétement engagée dans la dite première ou respectivement deuxième cavité pour activer le dit premier ou respectivement deuxième dispositif de fixation réversible,
b) un premier ou respectivement deuxième bouton poussoir de déverrouillage disposé à l'intérieur de la dite première ou respectivement deuxième ouverture au niveau de la paroi tubulaire de la dite première ou respectivement deuxième cavité, ledit premier ou respectivement deuxième bouton poussoir de déverrouillage étant apte à être commandé manuellement pour enfoncer et escamoter le dit premier ou respectivement deuxième doigt transversal de verrouillage par compression dudit premier ou respectivement deuxième ressort au fond du dit premier ou respectivement deuxième logement creux, pour désactiver ledit premier ou respectivement deuxième dispositif de fixation réversible.

Dans un mode de réalisation, ledit dispositif d'appui supérieur est fixé de façon articulée, de préférence de façon amovible, à l'extrémité supérieure de ladite barre d'appui supérieure, ledit dispositif d'appui supérieur comprenant au moins une pièce de calage et blocage apte à permettre l'ouverture d'une porte tirante.

Plus particulièrement, l'une au moins des dites semelle inférieure et semelle intermédiaire comprend un support plat dont une face est destinée à venir en appui sur le sol ou respectivement ladite porte ou surface plane verticale, comprenant des éléments anti-dérapants, de préférence des pointes dures, et dont l'autre face comprend des moyens d'articulation sur lesquels sont fixés des moyens de fixation articulée.

Plus particulièrement encore, lesdites semelles intermédiaire et inférieure comprennent un support plat et des moyens d'articulation constitués par des chapes sur une face desdits supports plats, chapes sur lesquelles sont montés, de préférence de façon amovible, des ergots formant axes d'articulation dans des percements desdites chapes et dites extrémités des dites première barre d'extension et deuxième barre d'extension permettant ainsi leur articulation sur lesdites semelles.
. Plus particulièrement encore, le dispositif de poussée selon l'invention comprend :
   - une centrale hydraulique délivrant une pression de préférence d'au moins 250 bars, de préférence encore montée sur un châssis portable dans le dos d'un opérateur, et
   - ladite centrale hydraulique étant reliée de préférence par un seul flexible à un vérin hydraulique à simple effet, de préférence encore par l'intermédiaire d'une poignée permettant la commande d'ouverture et de fermeture des vannes d'alimentation et de retour hydraulique en fluide dudit vérin hydraulique à simple effet.

La présente invention fournit également un ensemble (ou kit) prêt à être assemblé pour former un dispositif de poussée selon l'invention, lorsque la dite première tige de vérin est désolidarisée de ladite partie supérieure de la barre d'appui inférieure par désactivation dudit premier dispositif de fixation réversible, et que la dite deuxième tige est désolidarisée de ladite partie supérieure de la barre d'appui supérieure barre par désactivation dudit deuxième dispositif de fixation réversible, le dit ensemble comprenant au moins 3 parties indépendantes de préférence de sensiblement même longueur comprenant :
(1) une première partie comprenant la dite partie inférieure de la barre d'appui inférieure comprenant ledit vérin dont le corps de vérin est de préférence fixé ou apte à être fixé de façon articulée en rotation sur ladite semelle d'appui inférieure, ladite première tige de vérin est en position rétractée à l'intérieur du corps de vérin,
(2) une deuxième partie comprenant :
   (a) ladite partie supérieure de la barre d'appui inférieure fixée de façon articulée en rotation sur ladite semelle intermédiaire, et
   (b) ladite partie inférieure de la barre d'appui supérieure fixée de façon articulée en rotation sur ladite semelle intermédiaire, la dite deuxième tige étant rentrée au moins en partie à l'intérieure d'une terminaison tubulaire de ladite partie inférieure de la barre d'appui supérieure barre, et
   (c) ladite partie supérieure de la barre d'appui inférieure et ladite partie inférieure de la barre d'appui supérieure, étant actionnées en rotation par rapport à la dite semelle intermédiaire de manière à se retrouver disposées l'une contre l'autre ou en vis-à-vis sensiblement parallèlement, et
(3) une troisième partie comprenant la dite partie supérieure de la barre d'appui supérieure barre comprenant de préférence un dit dispositif d'appui supérieur d'appui.

Le dispositif de poussée ainsi démonté est apte à être stocké en une valise de taille réduite.

La présente invention fournit également un procédé pour exercer une poussée de préférence d'au moins 50 kN sur une porte ou toute autre surface plane verticale à partir de points d'appui externes caractérisé en ce qu'on utilise un dispositif de poussée selon l'invention, et dans lequel on réalise les étapes dans lesquelles
a) on dispose la dite barre d'appui inférieure avec ledit vérin en position rétractée, en inclinaison de préférence de 20 à 35° par rapport à la verticale, avec
   - ladite semelle intermédiaire en appui sur ladite porte ou surface plane verticale, de préférence à proximité d'une serrure ou poignée de porte ou des charnières de ladite porte,
   - ledit vérin étant en position rétractée en appui sur un point d'appui externe inférieur de préférence le sol, de préférence par l'intermédiaire d'une dite semelle inférieure,
   - ladite barre d'appui supérieure étant actionnée en dite extension télescopique pour venir en appui contre un point d'appui externe supérieur, de préférence un linteau du cadre d'une porte ou un plafond ou une surface plane horizontale située au-dessus de ladite surface plane verticale, et
b) on fait fonctionner la dite première tige mobile dudit vérin en extension de manière à exercer une dite poussée sur ladite semelle intermédiaire.

Plus particulièrement encore, on met en oeuvre les étapes suivantes dans lesquelles :
-avant l'étape a), on réalise l'assemblage entre les partie inférieure et partie supérieure de la barre d'appui inférieure et entre les partie inférieure et partie supérieure de la barre d'appui supérieure, en activant manuellement les dits premier et deuxième dispositifs de fixation avant de mettre en place lesdites barre d'appui inférieure et respectivement barre d'appui supérieure en position contre la porte, et
-après l'étape b), on désactive manuellement les dits premiers et deuxième dispositifs de fixation pour respectivement stocker séparément ladite partie inférieure de la barre d'appui inférieure et ladite partie supérieure de la barre d'appui supérieure.

Plus particulièrement encore, on exerce une poussée sur une porte blindée pour en forcer l'ouverture en exerçant une poussée sur ladite semelle intermédiaire jusqu'à obtenir une augmentation de l'inclinaison dudit vérin d'un angle d'au moins 3°, de préférence une augmentation de 5 à 20°.

D'autres caractéristiques et avantages de la présente invention ressortiront mieux à la lecture de la description qui va suivre, faite de manière illustrative et non limitative, en référence aux dessins annexés sur lesquels :
- la figure 1 représente le dispositif de poussée selon l'invention démonté en 3 parties séparées indépendantes,
-les figures 2A et 2B représentent le dispositif de poussée selon l'invention assemblé avec les dites barres d'appui inférieure 4 et barre d'appui supérieure 7 disposées l'une contre l'autre (figure 2A) et en position contre la porte (figure 2B),
- les figures 3A et 3B représentent le dispositif de poussée selon l'invention t appliqué sur la porte prêt à exercer une poussée (figure 3A), et en cours de poussée (figure 3B),
- les figures 4A et 4B représentent le dispositif de poussée selon l'invention avec la dite première tige 4-2 en position d'extension maximale et la deuxième tige 7c en position d'extension maximale, le dispositif étant assemblé (figure 4A) et avec la 3 parties 1-1,1-2 et 1-3 démontées (figure 4B),
-les figures 5A et 5B représentent le détail du premier dispositif de fixation (figure 5A) et du deuxième dispositif de fixation (figure 5B)
-la figure 5C montre le détail schématique en coupe longitudinale de la partie inférieure tubulaire 7b de la barre d'appui supérieure 7avec la deuxième tige 7c,
- les figures 6A et 6B représentent séparément la partie inferieure 7b (figure 6A) et la partie supérieure 7a (figure 6B) d'un autre mode de réalisation de la barre d'appui supérieure 7, avec un autre mode de réalisation dudit deuxième dispositif de fixation réversible,
- les figure 7A et 7B représentent assemblées l'une à l'autre la partie inférieure 7b et la partie supérieure 7a de la barre d'appui supérieure 7 des figures 6A-6B.

Le dispositif de poussée selon l'invention démonté, comme montré figure 1 comprend 3 parties indépendantes 1-1,1-2,1-3 de longueurs L01, L02 et L03 ne dépassant pas L03=750mm comprenant :
(1) une première partie 1-1 comprenant une partie inférieure 4a de la barre d'appui inférieure 4 comprenant un vérin dont le corps de vérin 4-1 fixé du côté de son extrémité inferieure sur une semelle d'appui inférieure 5 apte à reposer sur le sol 10 par un dispositif d'articulation en rotation 4r1, la première tige de vérin 4-2 télescopique étant en position de rétractation maximale à l'intérieur du corps de vérin de sorte que seule une partie terminale supérieure 4-2c de la tige de vérin dépasse du corps de vérin d'une distance d1 d'environ 100mm, et
(2) une deuxième partie (1-2) comprenant :
   a) une partie supérieure 4b de la barre d'appui inférieure 4 fixée à une extrémité par un dispositif d'articulation en rotation 4r2 sur ladite semelle intermédiaire 6 et dont l'autre extrémité contient une première cavité (non visible figure 1) apte à recevoir la dite partie terminale supérieure 4-2c de la tige de vérin et s'y fixer par un premier dispositif de fixation réversible explicité ci-après, et
   (b) la partie inférieure tubulaire 7b de la barre d'appui supérieure 7 fixée à une extrémité par un dispositif d'articulation en rotation 7r1 sur ladite semelle intermédiaire 6, une deuxième tige 7c télescopique étant rentrée au maximum à l'intérieure de ladite partie inférieure tubulaire 7b par actionnement en rotation comme décrit ci-après à l'aide d'une molette 7e disposée à l'autre extrémité de ladite partie inférieure tubulaire 7b, dont seule une partie terminale 7d de longueur d2 d'environ 100mm de la dite deuxième tige dépasse de ladite partie inférieure tubulaire 7b, et
   (c) ladite partie supérieure 4b de la barre d'appui inférieure 4 et ladite partie inférieure 7b de la barre d'appui supérieure 7, étant ici actionnées en rotation par rapport à la dite semelle intermédiaire de manière à se retrouver disposées l'une contre l'autre sensiblement parallèlement, et
(3) une troisième partie 1-3 comprenant une partie supérieure 7a de la barre d'appui supérieure barre 7 comprenant à son extrémité supérieure un dispositif d'appui supérieur d'appui 7a1 et dans sa partie terminale inferieure une deuxième cavité (non visible figure 1) apte à apte à recevoir la dite partie terminale 7d de la dite deuxième tige de vérin et s'y fixer par un deuxième dispositif de fixation réversible explicité ci-après.

Sur figures 2A et 2B, on a représenté le dispositif de poussée selon l'invention assemblé avec les dites les barre d'appui inférieure 4 et barre d'appui supérieure 7 assemblées et disposées repliées l'une contre l'autre (figure 2A) et déployées en rotation avec la semelle intermédiaire 6 en appui contre la porte 2, la barre d'appui inférieure 4 inclinée d'un angle d'environ α = 20 à 35° par rapport à l'horizontal depuis la semelle inferieure 5 en appui sur le sol 10, et la barre d'appui supérieure 7 verticale contre la porte (figure 2B), les dites première et deuxième tiges étant en position de rétractation maximales, chaque barre assemblée 4 et 7 présente une longueur L1'=L1+L2 et respectivement L2'=L3+L4 de pas plus de 1500mm.

Sur les figures 3A et 3B, on a représenté le dispositif de poussée selon l'invention 1 assemblé et appliqué sur la porte prêt à exercer une poussée avec la dite première tige toujours en position rétractée et la dite deuxième tige 7c en position d'extension pour bloquer le dispositif d'appui supérieure 7a1 à l'extrémité supérieure de la barre supérieure d'appui 7 contre le linteau 2a de la porte (figure 3A), et en cours de poussée avec la dite première tige 4-2 en position d'extension et la deuxième tige 7c en position d'extension (figure 3B).

Les figures 4A-4B et 5A-5C permettent de mieux décrire la structure et le fonctionnement du dispositif de poussée 1 de l'invention.

Sur la figure 4A, on a représenté la tige de vérin 4-2 en extension maximale , elle-même constituée de deux éléments télescopiques 4-2a et 4-2b de longueur L1a et L1b telles que L1a+L1b soit supérieure à L1 la longueur du corps de vérin avec L1a et L1b inferieur à L1. La partie terminale supérieure 4-2c est disposée à l'extrémité du deuxième élément 4-2b de la tige de vérin 4-2.

La figure 5A représente le détail du premier dispositif de fixation. le vérin 4 étant en position rétractée avec seule la partie terminale 4-2c de plus petit diamètre que le deuxième élément de tige de vérin 4-2b dépassant à l'extérieur du corps de vérin 4-1. La partie terminale 4-2c est de diamètre et longueur d1 sensiblement identiques à ceux de la première cavité cylindrique 4b1 à l'extrémité inférieure de la partie supérieure 4b de la barre d'appui inferieure.

Le premier dispositif de fixation 4c, 4d entre la première tige 4-2 et la partie supérieure 4b de la barre d'appui inférieure 4 comprend :
a) un premier doigt transversal de verrouillage 4c1 apte à coopérer avec un premier ressort 4c2 au fond d'un premier logement creux 4c3 au niveau de ladite partie terminale supérieure 4-2c de la première tige 4-2, ledit premier doigt de verrouillage 4c1 étant apte à s'escamoter par compression du dit premier ressort 4c2 lorsque la dite première tige 4-2 commence à rentrer dans la dite première cavité, et ledit premier doigt de verrouillage 4c1 étant apte à s'engager dans une première ouverture 4d2 au niveau de la paroi tubulaire de la dite la dite première cavité 4b1, par extension élastique du dit premier ressort 4c2 lorsque la dite partie terminale 4-2c de la première tige 4-2 est complétement engagée dans la dite première cavité 4b1 pour activer le dit premier dispositif de fixation réversible,
b) un premier bouton poussoir de déverrouillage 4d1 disposé à l'intérieur de la dite première deuxième ouverture 4d2 au niveau de la paroi tubulaire de la dite première cavité 4b1, ledit premier bouton poussoir de déverrouillage 4d1 étant apte à être commandé manuellement pour enfoncer et escamoter le dit premier doigt transversal de verrouillage 4c1 par compression dudit premier ressort 4c2 au fond du dit premier logement creux 4c3, pour désactiver ledit premier dispositif de fixation réversible et ainsi pouvoir sortir la partie terminale 4-2c de la tige de vérin en dehors de la première cavité 4b1.

Sur la figure 4B, on a représenté le dispositif de poussée selon l'invention avec la dite deuxième tige 7c en position d'extension maximale avec sa partie terminale supérieure 7d de longueur d2 de plus petit diamètre que la deuxième tige 7c. Sur les figures 5B et 5C, on a représenté le filetage de la deuxième tige 7c et une molette annulaire 7e actionnable en rotation par rapport à l'axe longitudinale XX' de la barre d'appui supérieure 7, disposée à l'extrémité supérieure de la paroi tubulaire de la partie inférieure 7b de la barre d'appui supérieure 7 pour former avec la deuxième tige filetée 7c un système de vis à billes. Le filetage de la deuxième tige 7c coopère avec la molette 7e de sorte qu'une commande manuelle de rotation de la molette 7e entraine un coulissement en translation longitudinale selon l'axe XX' de la deuxième tige en partie 7c1 à l'intérieur de la paroi tubulaire 7b et à travers la molette 7e pour s'étendre en partie 7c2 sur une longueur d3 à l'extérieur de la partie inférieure tubulaire 7b. Sur la figure 5B, la deuxième tige 7c est en position de rétractation maximale avec seulement la partie terminale supérieure 7d sortant de la partie inférieure tubulaire 7b de la barre d'appui supérieure.

Les figures 5B et 5C montrent le détail du deuxième dispositif de fixation 7g, 7h entre la partie terminale 7d de la deuxième tige 7c et la deuxième cavité cylindrique 7a2 à l'extrémité inférieure de la partie supérieure 7a de la barre d'appui supérieure de diamètre et longueur d2 sensiblement identiques. Le deuxième dispositif de fixation 7g, 7h, comprend :
a) un deuxième doigt transversal de verrouillage 7g1 apte à coopérer avec un deuxième ressort 7g2 au fond d'un deuxième logement creux 7g3 au niveau de ladite partie terminale supérieure 7d de la deuxième tige,7c, ledit deuxième doigt de verrouillage 7g1 étant apte à s'escamoter par compression du dit deuxième ressort 7g2 lorsque la dite deuxième tige 7c commence à rentrer dans la dite deuxième cavité 7a2, et ledit deuxième doigt de verrouillage 7g1 étant apte à s'engager dans une deuxième ouverture 7h2 au niveau de la paroi tubulaire de la dite la dite deuxième cavité, par extension du dit deuxième ressort 7g2 lorsque ladite partie terminale 7d de la dite deuxième tige 7c est complétement engagée dans la dite deuxième cavité pour activer le dit deuxième dispositif de fixation réversible,
b) un deuxième bouton poussoir de déverrouillage 7h1 disposé à l'intérieur de la dite deuxième ouverture 7h2 au niveau de la paroi tubulaire de la dite deuxième cavité, ledit deuxième bouton poussoir de déverrouillage 7h1 étant apte à être commandé manuellement pour enfoncer et escamoter le dit deuxième doigt transversal de verrouillage 7g1 par compression dudit deuxième ressort 7g2 au fond dudit deuxième logement creux 7g3, pour désactiver ledit deuxième dispositif de fixation réversible et ainsi pouvoir sortir la partie terminale 7d de la deuxième tige 7c en dehors de la deuxième cavité 7a2.

Sur la figure 6A, on a représenté la partie inférieure 7b d'un autre mode de réalisation de la barre d'appui supérieure 7 avec une dite partie terminale supérieure 7d en forme de cavité et la deuxième tige 7c en position rétractée à l'intérieur de la paroi tubulaire de la partie inférieure 7b de la barre d'appui supérieure 7. Le coulissement de la deuxième tige 7c étant apte à être commandé par un moteur électrique 8 alimenté par une batterie 8a disposés à l'intérieure de la paroi tubulaire de la partie inférieure 7b de la barre d'appui supérieure 7. Le moteur 8 est disposé en dessous de la deuxième tige 7c avec laquelle le moteur 8 est apte à coopérer de manière à pouvoir faire tourner la vis que constitue de la deuxième tige 7c provoquant sa translation relative en coulissement par rapport à la molette 7e avec laquelle elle coopère. En cas de défaillance du moteur électrique ou de la batterie, il reste possible d'actionner manuellement en rotation la molette 7e pour tourner la deuxième tige 7c provoquant sa translation relative en coulissement.

Sur la figure 6B, on a représenté la partie supérieure 7a dudit autre mode de réalisation de la barre d'appui supérieure 7, la partie terminale inférieure 7a2 est apte à s'engager dans la cavité de ladite partie terminale supérieure 7d la partie inferieure 7b de la figure 6A.

Sur les figures 7A et 7B, on a représenté un autre mode de réalisation du deuxième dispositif de fixation réversible 7h', 7g' entre (1) la partie terminale inférieure 7a2 de la partie supérieure 7a dudit autre mode de réalisation de la barre d'appui supérieure 7 et (2) la partie terminale supérieure 7d en forme de cavité de la deuxième tige 7c. La partie terminale inférieure 7a2 comprend un rainure annulaire creuse 7g' apte à recevoir l'extrémité d'un doigt de verrouillage 7h'. Le doigt 7h' coopère avec un moyen élastique dans une ouverture de la paroi tubulaire de la cavité 7d de sorte que le doigt s'engage dans la rainure 7g' lorsque la partie terminale 7a2 est engagé complémentent dans la cavité 7d.Et, en tirant sur le doigt 7h' on peut le sortir de la rainure 7g' ce qui autorise sortir la partie terminale 7a2 en dehors de la cavité 7d.

## Revendications

1. Dispositif (1) apte à exercer une poussée sur une porte (2) ou toute autre surface plane verticale (3) telle qu'une cloison, comprenant une barre d'appui inférieure (4) une semelle intermédiaire d'appui (6) et une barre d'appui supérieure (7), chacune desdites barre d'appui inférieure (4) et respectivement barre d'appui supérieure (7) étant aptes à être actionnées en extension télescopique dans lequel le dispositif (1) est démontable en au moins 3 parties (1-1,1-2,1-3) et comprend un premier dispositif de fixation réversible (4c-4d) et un deuxième dispositif de fixation réversible (7g-7h) activables et désactivables manuellement, lesdits dispositifs de fixation étant aptes à réaliser la fixation réversible des parties inférieures (4a,7b) et supérieures (4b,7a) de chacune desdites barre d'appui inférieure (4) et respectivement barre d'appui supérieure (7) et aptes à maintenir les dites barre d'appui inférieure (4) et barre d'appui supérieure (7) en alignement rectiligne lorsqu'elles sont actionnées en dite extension télescopiques, dans lequel :
- ladite barre d'appui inférieure (4) comprend une partie inférieure comprenant un vérin (4a), le dit vérin comprenant un corps de vérin (4-1) dont l'extrémité inférieure est de préférence fixée ou apte à être fixée de façon articulée en rotation (4r1) sur une semelle d'appui inférieure (5), et une première tige de vérin (4-2), et une partie supérieure (4b) de la barre d'appui inférieure (4) étant fixée ou apte à être fixée de façon articulée en rotation (4r2) sur ladite semelle intermédiaire (6),
- la dite barre d'appui supérieure (7) comprend une partie inférieure (7b) fixée ou apte à être fixée de façon articulée en rotation (7r1) sur et par rapport à ladite semelle intermédiaire (6), et une partie supérieure (7a) de la barre d'appui supérieure (7) comprenant un dispositif d'appui supérieur (7a1), ladite barre d'appui supérieure barre (7) étant actionnable en extension de façon télescopique pour faire varier la distance entre lesdites partie inférieure (7b) et partie supérieure (7a) de la barre d'appui supérieure barre (7),
- la dite première tige de vérin (4-2) est fixée ou apte à être fixée de façon réversible via le premier dispositif de fixation réversible (4-2c,4b1,4c-4d) à ladite partie supérieure (4b) de la barre d'appui inférieure (4), l'actionnement télescopique de la dite première tige de vérin (4-2) étant apte à faire varier la distance entre le dit corps de vérin (4a1) et la dite partie supérieure (4b) de la barre d'appui inférieure (4), ledit premier dispositif de fixation réversible (4-2c,4b1,4c-4d) lorsqu'il est activé étant apte à maintenir la dite partie supérieure (4b) de la barre d'appui inférieure (4) en alignement rectiligne avec la dite première tige de vérin (4-2) à laquelle elle est fixée lors de l'actionnement télescopique de la dite première tige de vérin,
- ladite la barre d'appui supérieure (7) comprend ou coopère avec une deuxième tige (7c) s'étendant en partie au moins à l'intérieure (7c1) de ladite barre d'appui supérieure (7), la dite deuxième tige (7c) étant actionnable manuellement ou électriquement en dite extension télescopique pour faire varier la dite distance entre les dites partie inférieure (7a) et partie supérieure (7b) de la barre d'appui supérieure barre (7), la dite deuxième tige (7c) étant fixée ou apte à être fixée de façon réversible via le deuxième dispositif de fixation réversible (7a2, 7d,7g,7h) à ladite partie supérieure (7a) de la barre d'appui supérieure barre (7), ledit deuxième dispositif de fixation (7a2, 7d,7g,7h) lorsqu'il est activé étant apte à maintenir la dite ladite partie inférieure (7a) et ladite partie supérieure (7b) de la barre d'appui supérieure barre (7), fixées l'une à l'autre en alignement rectiligne l'une par rapport à l'autre lors de l'actionnement télescopique de la dite deuxième tige (7c).

2. Dispositif selon la revendication 1 **caractérisé en ce que** ledit premier dispositif de fixation comprend une partie terminale supérieure (4-2c) de la dite première tige de vérin (4a2) apte à coopérer et être fixée de façon réversible à une partie terminale inférieure complémentaire (4b1) de ladite partie supérieure (4b) de la barre d'appui inférieure (4).

3. Dispositif de poussée selon la revendication 2 **caractérisé en ce que** ledit premier dispositif de fixation comprend une dite partie terminale supérieure (4-2c) de la dite première tige de vérin (4a2) de forme mâle, de préférence à l'extérieur dudit corps de vérin lorsque la dite première tige de vérin est en position rétractée, apte à s'engager et être fixée de façon réversible dans une dite partie terminale inférieure complémentaire (4b1) de forme femelle telle qu'une première cavité (4b1) de ladite partie supérieure (4b) de la barre d'appui inférieure (4).

4. Dispositif selon la revendication 3 **caractérisé en ce que** ladite partie terminale supérieure (4-2c) de la première tige de vérin (4-2) et la dite première cavité (4b1) sont de formes cylindriques complémentaires aptes à rentrer l'une dans l'autre pour activer le dit premier dispositif de fixation et le désactiver sous commande manuelle, et de même longueur d1 suffisante pour maintenir le dit alignement rectiligne, de préférence de plus petit diamètre que celui de la dite première tige de vérin.

5. Dispositif selon l'une des revendications 1 à 4 **caractérisé en ce que** ladite première tige de vérin comprend deux éléments télescopiques (4-2a, 4-2b).

6. Dispositif selon l'une des revendications 1 à 5**caractérisé en ce que** ledit deuxième dispositif de fixation (7a2,7d,7g,7h) comprend une partie terminale supérieure (7d) de la dite deuxième tige (7c) apte à coopérer et être fixée de façon réversible à une partie terminale inférieure complémentaires (7a2) de ladite partie supérieure (7a) de la barre d'appui supérieure barre (7).

7. Dispositif selon la revendication 6 **caractérisé en ce que** ledit deuxième dispositif de fixation (7d-7g-7h) comprend une dite une partie terminale supérieure (7d) de la dite deuxième tige (7c), de préférence de plus petit diamètre que celui de la dite deuxième tige (7c), apte à s'engager et être fixée de façon réversible dans une deuxième cavité (7a2) à l'extrémité inférieure de ladite partie supérieure (7a) de la barre d'appui supérieure barre (7).

8. Dispositif selon la revendication 7 **caractérisé en ce que** ladite partie terminale supérieure (7d) de la deuxième tige (7c) et la dite deuxième cavité (7b1) sont de forme cylindrique complémentaires aptes à rentrer l'une dans l'autre pour activer le dit deuxième dispositif de fixation et le désactiver sous commande manuelle et de même longueur d2 suffisante pour maintenir le dit alignement rectiligne.

9. Dispositif selon l'une des revendications 1 à 8 **caractérisé en ce que** la dite deuxième tige (7c) comprend un filetage (7c1) qui est apte à coopérer avec une mollette périphérique (7e) traversée par ladite deuxième tige telle que la rotation manuelle de la dite mollette entraine ledit coulissement relatif de la dite deuxième tige (7c) par rapport à ladite partie inférieure (7b) la barre d'appui supérieure barre (7).

10. Dispositif selon l'une des revendications 3 et 7 **caractérisé en ce que** l'un au moins du dit premier ou deuxième dispositif de fixation comprend :
a) un premier ou respectivement deuxième doigt transversal de verrouillage (4c1,7g1) apte à coopérer avec un premier ou respectivement deuxième ressort (4c2,7g2) au fond d'un premier ou respectivement deuxième logement creux (4c3,7g3) au niveau de ladite partie terminale supérieure (4-2c, 7d) de la première ou respectivement deuxième tige (4-2,7c), ledit premier ou respectivement deuxième doigt de verrouillage (4c1,7g1) étant apte à s'escamoter par compression du dit premier ou respectivement deuxième ressort (4c2,7g2) lorsque la dite première ou respectivement deuxième tige (4-2, 7c) commence à rentrer dans la dite première ou respectivement deuxième cavité, et ledit premier ou respectivement deuxième doigt de verrouillage (4c1,7g1) étant apte à s'engager dans une première ou respectivement deuxième ouverture (4d2,7h2) au niveau de la paroi tubulaire de la dite la dite première ou respectivement deuxième cavité, par extension du dit premier ou respectivement deuxième ressort (4c2,7g2) lorsque la dite partie terminale (4-2c,7d) de la dite première ou respectivement deuxième tige (4-2, 7c) est complétement engagée dans la dite première ou respectivement deuxième cavité pour activer le dit premier ou respectivement deuxième dispositif de fixation réversible,
b) un premier ou respectivement deuxième bouton poussoir de déverrouillage (4d1,7h1) disposé à l'intérieur de la dite première ou respectivement deuxième ouverture (4d2,7h2) au niveau de la paroi tubulaire de la dite première ou respectivement deuxième cavité, ledit premier ou respectivement deuxième bouton poussoir de déverrouillage (4d1,7h1) étant apte à être commandé manuellement pour enfoncer et escamoter le dit premier ou respectivement deuxième doigt transversal de verrouillage (4c1,7g1) par compression dudit premier ou respectivement deuxième ressort (4c2,7g2) au fond du dit premier ou respectivement deuxième logement creux (4c3,7g3), pour désactiver ledit premier ou respectivement deuxième dispositif de fixation réversible.

11. Ensemble prêt à être assemblé pour former un dispositif de poussée selon l'une des revendications 1 à 10, comprenant au moins 3 parties indépendantes (1-1,1-2,1-3) de préférence de sensiblement même longueur comprenant :
(1) une première partie (1-1) comprenant la dite partie inférieure (4a) de la barre d'appui inférieure comprenant ledit vérin dont le corps de vérin (4-1) est de préférence fixé ou apte à être fixé de façon articulée en rotation (4r1) sur ladite semelle d'appui inférieure (5), ladite première tige de vérin (4-2) est en position rétractée à l'intérieur du corps de vérin,
(2) une deuxième partie (1-2) comprenant :
(a) ladite partie supérieure (4b) de la barre d'appui inférieure (4) fixée de façon articulée en rotation (4r2) sur ladite semelle intermédiaire (6), et
(b) ladite partie inférieure (7b) de la barre d'appui supérieure (7) fixée de façon articulée en rotation (7r1) sur ladite semelle intermédiaire (6), la dite deuxième tige (7c) étant rentrée au moins en partie à l'intérieure (7c1) d'une terminaison tubulaire de ladite partie inférieure (7b) de la barre d'appui supérieure barre (7) et
(c) ladite partie supérieure (4b) de la barre d'appui inférieure (4) et ladite partie inférieure (7b) de la barre d'appui supérieure (7), étant actionnées en rotation par rapport à la dite semelle intermédiaire de manière à se retrouver disposées l'une contre l'autre ou en vis-à-vis sensiblement parallèlement, et
(3) une troisième partie (1-3) comprenant la dite partie supérieure (7a) de la barre d'appui supérieure barre (7) comprenant de préférence un dit dispositif d'appui supérieur d'appui (7a1).

12. Procédé pour exercer une poussée de préférence d'au moins 50 kN sur une porte ou toute autre surface plane verticale (2,3) à partir de points d'appui externes (8,2a) dans lequel on utilise un dispositif de poussée selon l'une des revendications 1 à 10, **caractérisé en ce qu'**on réalise les étapes dans lesquelles :
a) on dispose la dite barre d'appui inférieure (4) avec ledit vérin (4a) en position rétractée, en inclinaison de préférence de 20 à 35° par rapport à la verticale, avec
- ladite semelle intermédiaire (6) en appui sur ladite porte ou surface plane verticale (2,3),
- ledit vérin (4a) étant en position rétractée en appui sur un point d'appui externe inférieur de préférence le sol (8), de préférence par l'intermédiaire d'une dite semelle inférieure (5),
- ladite barre d'appui supérieure (7) étant actionnée en dite extension télescopique pour venir en appui contre un point d'appui externe supérieur, de préférence un linteau (2a) du cadre d'une porte (2) ou un plafond ou une surface plane horizontale située au-dessus de ladite surface plane verticale, et
b) on fait fonctionner la dite première tige mobile (4-2) dudit vérin en extension de manière à exercer une dite poussée sur ladite semelle intermédiaire (6).

13. Procédé selon la revendication 12, **caractérisé en ce qu'**on met en oeuvre les étapes suivantes dans lesquelles :
- avant l'étape a), on réalise l'assemblage entre les partie inférieure (4a) partie supérieure (4b) de la barre d'appui inférieure (4) et entre les partie inférieure (7b) et partie supérieure (7a) de la barre d'appui supérieure (7), en activant manuellement les dits premier et deuxième dispositifs de fixation avant de mettre en place lesdites barre d'appui inférieure (4) et respectivement barre d'appui supérieure (7) en position contre la porte, et
- après l'étape b), on désactive manuellement les dits premier et deuxième dispositifs de fixation pour respectivement stocker séparément ladite partie inférieure (4a) de la barre d'appui inférieure et ladite partie supérieure (7b) de la barre d'appui supérieure.

## Patentansprüche

1. Vorrichtung (1), die zum Ausüben eines Schubes auf eine Tür (2) oder jede andere vertikale ebene Fläche (3) wie eine Trennwand imstande ist, umfassend eine untere Stützstange (4), eine mittlere Stützsohle (6) und eine oberen Stützstange (7), wobei jeweils jede von der unteren Stützstange (4) und der oberen Stützstange (7) geeignet ist, teleskopisch ausgefahren zu werden, wobei die Vorrichtung (1) in mindestens drei Teile (1-1, 1-2, 1-3) demontierbar ist und eine erste reversible Befestigungsvorrichtung (4c-4d) und eine zweite reversible Befestigungsvorrichtung (7g-7h) umfasst, die manuell aktivierbar und deaktivierbar sind, wobei die Befestigungsvorrichtungen geeignet sind, die reversible Befestigung der unteren (4a, 7b) und oberen (4b, 7a) Teile jeder von der jeweils unteren Stützstange (4) und oberen Stützstange (7) durchzuführen und imstande sind, die untere Stützstange (4) und die obere Stützstange (7) in geradliniger Ausrichtung zu halten, wenn sie teleskopisch ausgefahren sind, wobei
- die untere Stützstange (4) einen unteren Teil umfasst, der einen Zylinder (4a) umfasst, wobei der Zylinder einen Zylinderkörper (4-1) umfasst, dessen unteres Ende vorzugsweise drehgelenkig (4r1) an einer unteren Stützsohle (5) befestigt ist oder imstande ist, befestigt zu sein, und eine erste Zylinderstange (4-2), und wobei ein oberer Teil (4b) der unteren Stützstange (4) drehgelenkig (4r2) an der mittleren Sohle (6) befestigt ist oder imstande ist, befestigt zu sein,
- die obere Stützstange (7) einen unteren Teil (7b) umfasst, der drehgelenkig (7r1) an und in Bezug auf die mittlere Sohle (6) befestigt ist oder imstande ist, befestigt zu sein, und einen oberen Teil (7a) der oberen Stützstange (7), der eine obere Stützvorrichtung (7a1) umfasst, wobei die obere Stützstange (7) teleskopisch ausfahrbar ist, um den Abstand zwischen dem unteren Teil (7b) und dem oberen Teil (7a) der oberen Stützstange (7) zu variieren,
- die erste Zylinderstange (4-2) über die erste reversible Befestigungsvorrichtung (4-2c, 4b1, 4c-4d) am oberen Teil (4b) der unteren Stützstange (4) befestigt ist oder imstande ist, reversibel befestigt zu sein, wobei die teleskopische Betätigung der ersten Zylinderstange (4-2) imstande ist, den Abstand zwischen dem Zylinderkörper (4a1) und dem oberen Teil (4b) der unteren Stützstange (4) zu variieren, wobei die erste reversible Befestigungsvorrichtung (4-2c, 4b1, 4c-4d), wenn sie aktiviert ist, imstande ist, den oberen Teil (4b) der unteren Stützstange (4) in geradliniger Ausrichtung mit der ersten Zylinderstange (4-2) zu halten, an der sie bei der teleskopischen Betätigung der ersten Zylinderstange befestigt ist,
- die obere Stützstange (7) eine zweite Stange (7c) umfasst oder mit dieser zusammenwirkt, die sich zumindest teilweise im Inneren (7c1) der oberen Stützstange (7) erstreckt, wobei die zweite Stange (7c) manuell oder elektrisch in die teleskopisch ausfahrbar ist, um den Abstand zwischen dem unteren Teil (7a) und dem oberen Teil (7b) der oberen Stützstange (7) zu variieren, wobei die zweite Stange (7c) über die zweite reversible Befestigungsvorrichtung (7a2, 7d, 7g, 7h) am oberen Teil (7a) der oberen Stützstange (7) reversibel befestigt ist oder imstande ist, befestigt zu sein, wobei die zweite Befestigungsvorrichtung (7a2, 7d, 7g, 7h), wenn sie aktiviert ist, imstande ist, den unteren Teil (7a) und den oberen Teil (7b) der oberen Stützstange (7), die aneinander in geradliniger Ausrichtung zueinander befestigt sind, zu halten, wenn die zweite Stange (7c) teleskopisch betätigt wird.

2. Vorrichtung nach Anspruch 1, **dadurch gekennzeichnet, dass** die erste Befestigungsvorrichtung einen oberen terminalen Teil (4-2c) der ersten Zylinderstange (4a2) umfasst, der imstande ist, mit einem komplementären unteren terminalen Teil (4b1) des oberen Abschnitts (4b) der unteren Stützstange (4) zusammenzuwirken und reversibel daran befestigt zu sein.

3. Schubvorrichtung nach Anspruch 2, **dadurch gekennzeichnet, dass** die erste Befestigungsvorrichtung einen oberen terminalen Teil (4-2c) der männlich geformten ersten Zylinderstange (4a2) umfasst, vorzugsweise außerhalb des Zylinderkörpers, wenn die erste Zylinderstange in der eingefahrenen Position ist, die imstande ist, in einen komplementären weiblich geformten unteren terminalen Teil (4b1) wie ein erster Hohlraum (4b1) des oberen Teils (4b) der unteren Stützstange (4) einzugreifen und reversibel befestigt zu sein.

4. Vorrichtung nach Anspruch 3, **dadurch gekennzeichnet, dass** der obere terminale Teil (4-2c) der ersten Zylinderstange (4-2) und der erste Hohlraum (4b1) komplementäre zylindrische Formen haben, die imstande sind, ineinander zu passen, um die erste Befestigungsvorrichtung zu aktivieren und sie unter manueller Steuerung zu deaktivieren, und gleicher Länge d1, die ausreicht, um die geradlinige Ausrichtung zu halten, vorzugsweise mit einem kleineren Durchmesser als die erste Zylinderstange.

5. Vorrichtung nach einem der Ansprüche 1 bis 4, **dadurch gekennzeichnet, dass** die erste Zylinderstange zwei teleskopische Elemente (4-2a, 4-2b) umfasst.

6. Vorrichtung nach einem der Ansprüche 1 bis 5, **dadurch gekennzeichnet, dass** die zweite Befestigungsvorrichtung (7a2, 7d, 7g, 7h) einen oberen terminalen Teil (7d) der zweiten Stange (7c) umfasst, der imstande ist, mit einem komplementären unteren terminalen Teil (7a2) des oberen Teils (7a) der oberen Stützstange (7) zusammenzuwirken und reversibel befestigt zu sein.

7. Vorrichtung nach Anspruch 6, **dadurch gekennzeichnet, dass** die zweite Befestigungsvorrichtung (7d-7g-7h) einen oberen terminalen Teil (7d) der zweiten Stange (7c) umfasst, vorzugsweise mit einem kleineren Durchmesser als die zweite Stange (7c), der imstande ist, in einen zweiten Hohlraum (7a2) am unteren Ende des oberen Teils (7a) der oberen Stützstange (7) einzugreifen und reversibel befestigt zu sein.

8. Vorrichtung nach Anspruch 7, **dadurch gekennzeichnet, dass** der obere terminale Teil (7d) der zweiten Stange (7c) und der zweite Hohlraum (7b1) komplementäre zylindrische Formen haben, die imstande sind, ineinander zu passen, um die zweite Befestigungsvorrichtung zu aktivieren und sie unter manueller Steuerung zu deaktivieren, und gleicher Länge d2, die ausreicht, um die geradlinige Ausrichtung zu halten.

9. Vorrichtung nach einem der Ansprüche 1 bis 8, **dadurch gekennzeichnet, dass** die zweite Stange (7c) ein Gewinde (7c1) umfasst, das imstande ist, mit einem peripheren Rändelrad (7e) zusammenzuwirken, das von der zweiten Stange durchquert wird, so dass die manuelle Drehung des Rändelrads die relative Verschiebung der zweiten Stange (7c) in Bezug auf den unteren Teil (7b) der oberen Stützstange (7) bewirkt.

10. Vorrichtung nach einem der Ansprüche 3 und 7, **dadurch gekennzeichnet, dass** mindestens eine von der ersten oder zweiten Befestigungsvorrichtung umfasst:
a) einen ersten oder beziehungsweise zweiten transversalen Verriegelungsfinger (4c1, 7g1), der imstande ist, mit einer ersten oder beziehungsweise zweiten Feder (4c2, 7g2) am Boden einer ersten oder beziehungsweise zweiten hohlen Aufnahme (4c3, 7g3) im Bereich des oberen terminalen Teils (4-2c, 7d) der ersten oder beziehungsweise zweiten Stange (4-2, 7c) zusammenzuwirken, wobei der erste oder beziehungsweise zweite Verriegelungsfinger (4c1, 7g1) imstande ist, durch Kompression der ersten oder beziehungsweise zweiten Feder (4c2, 7g2) eingezogen zu werden, wenn die erste oder beziehungsweise zweite Stange (4-2, 7c) beginnt, in den ersten oder beziehungsweise zweiten Hohlraum einzutreten, und wobei der erste oder beziehungsweise zweite Verriegelungsfinger (4c1, 7g1) imstande ist, in eine erste oder beziehungsweise zweite Öffnung (4d2, 7h2) im Bereich der röhrenförmigen Wand des ersten oder beziehungsweise zweiten Hohlraums einzutreten, durch Ausdehnen der ersten oder beziehungsweise zweiten Feder (4c2, 7g2), wenn der terminale Teil (4-2c, 7d) der ersten oder beziehungsweise zweiten Stange (4-2, 7c) vollständig in den ersten oder beziehungsweise zweiten Hohlraum eingetreten ist, um die erste oder beziehungsweise zweite reversible Befestigungsvorrichtung zu aktivieren,
b) einen ersten oder beziehungsweise zweiten Entriegelungsdruckknopf (4d1, 7h1), der innerhalb der ersten oder beziehungsweise zweiten Öffnung (4d2, 7h2) im Bereich der röhrenförmigen Wand des ersten oder beziehungsweise zweiten Hohlraums angeordnet ist, wobei der erste oder beziehungsweise zweite Entriegelungsdruckknopf (4d1, 7h1) imstande ist, manuell betätigt zu werden, um den ersten oder beziehungsweise zweiten transversalen Verriegelungsfinger (4c1, 7g1) durch Kompression der ersten oder beziehungsweise zweiten Feder (4c2, 7g2) am Boden der ersten oder beziehungsweise zweiten hohlen Aufnahme (4c3, 7g3) einzudrücken und einzuziehen, um die erste oder beziehungsweise zweite reversible Befestigungsvorrichtung zu deaktivieren.

11. Zusammenbaufertige Anordnung zur Bildung einer Schubvorrichtung nach einem der Ansprüche 1 bis 10, umfassend mindestens drei unabhängige Teilen (1-1, 1-2, 1-3) vorzugsweise mit im Wesentlichen der gleichen Länge, umfassend:
(1) einen ersten Teil (1-1), der den unteren Teil (4a) der unteren Stützstange umfasst, der den Zylinder umfasst, dessen Zylinderkörper (4-1) vorzugsweise drehgelenkig (4r1) an der unteren Stützsohle (5) befestigt ist oder imstande ist, befestigt zu sein, wobei die erste Zylinderstange (4-2) in einer eingezogenen Position innerhalb des Zylinderkörpers ist,
(2) einen zweiten Teil (1-2), der umfasst:
(a) den oberen Teil (4b) der unteren Stützstange (4), der drehgelenkig (4r2) an der mittleren Sohle (6) befestigt ist, und
(b) den unteren Teil (7b) der oberen Stützstange (7), der drehgelenkig (7r1) an der mittleren Sohle (6) befestigt ist, wobei die zweite Stange (7c) zumindest teilweise in das Innere (7c1) eines röhrenförmigen Endes des unteren Teils (7b) der oberen Stützstange (7) eingezogen ist, und
(c) der obere Teil (4b) der unteren Stützstange (4) und der untere Teil (7b) der oberen Stützstange (7) in Bezug auf die mittlere Sohle derart gedreht werden, dass sie im Wesentlichen parallel gegeneinander oder gegenüberliegend angeordnet sind, und
(3) einen dritten Teil (1-3), der den oberen Teil (7a) der oberen Stützstange (7) umfasst, der vorzugsweise eine obere Stützvorrichtung (7a1) umfasst.

12. Verfahren zum Ausüben eines Schubes von vorzugsweise mindestens 50 kN auf eine Tür oder auf jede andere vertikale ebene Fläche (2, 3) ausgehend von äußeren Stützpunkten (8, 2a), wobei eine Schubvorrichtung nach einem der Ansprüche 1 bis 10 verwendet wird, **dadurch gekennzeichnet, dass** die Schritte durchgeführt werden, bei denen:
a) die untere Stützstange (4) mit dem Zylinder (4a) in eingezogener Position angeordnet wird, in Schräglage von vorzugsweise 20 bis 35° zur Vertikalen, mit
- der mittleren Sohle (6) in Anlage an der Tür oder der vertikalen ebenen Fläche (2, 3),
- wobei der Zylinder (4a) in der eingefahrenen Position auf einem unteren äußeren Stützpunkt, vorzugsweise dem Boden (8), anliegt, vorzugsweise über eine untere Sohle (5),
- wobei die obere Stützstange (7) teleskopisch ausgefahren wird, um an einem oberen äußeren Stützpunkt anzuliegen, vorzugsweise einem Sturz (2a) des Rahmens einer Tür (2) oder einer Decke oder einer horizontalen ebenen Fläche, die sich über der vertikalen ebenen Fläche befindet, und
b) die erste bewegliche Stange (4-2) des Zylinders ausgefahren wird, um einen Schub auf die mittlere Sohle (6) auszuüben.

13. Verfahren nach Anspruch 12, **dadurch gekennzeichnet, dass** die folgenden Schritte durchgeführt werden, bei denen:
- vor Schritt a) die Montage zwischen dem unteren Teil (4a) und dem oberen Teil (4b) der unteren Stützstange (4) und zwischen dem unteren Teil (7b) und dem oberen Teil (7a) der oberen Stützstange (7) durchgeführt wird, indem die erste und die zweite Befestigungsvorrichtung manuell aktiviert werden, bevor die untere Stützstange (4) oder beziehungsweise die obere Stützstange (7) in Position gegen die Tür gebracht werden, und
- nach Schritt b) die erste und zweite Befestigungsvorrichtung manuell deaktiviert werden, um jeweils den unteren Teil (4a) der unteren Stützstange und den oberen Teil (7b) der oberen Stützstange getrennt zu lagern.

## Claims

1. Device (1) able to exert a thrust on a door (2) or any other vertical flat surface (3) such as a partition, comprising a lower support bar (4), an intermediate support sole (6) and an upper support bar (7), each of said lower support bar (4) and upper support bar (7) respectively being capable to be actuated in telescopic extension, wherein the device (1) can be dismantled into at least 3 parts (1-1, 1-2,1-3) and comprises a first reversible fastening device (4c-4d) and a second reversible fastening device (7g-7h) that can be manually activated and deactivated, said fastening devices being capable of reversibly fastening the lower parts (4a, 7b) and upper parts (4b,7a) of each of said lower support bar (4) and upper support bar (7), respectively, and able to maintain said lower support bar (4) and upper support bar (7) in rectilinear alignment when they are actuated in said telescopic extension, wherein :
- said lower support bar (4) comprises a lower part comprising a jack (4a), said jack comprising a jack body (4-1), the lower end of which is preferably fixed or able to be fixed so as to be articulated in rotation (4r1) on a lower support sole (5), and a first jack rod (4-2), and an upper part (4b) of the lower support bar (4) being fixed or able to be fixed in a rotationally articulated manner (4r2) to said intermediate sole (6),
- said upper support bar (7) comprises a lower part (7b) fixed or able to be fixed in a manner articulated in rotation (7r1) to and relative to said intermediate sole (6), and an upper part (7a) of the upper support bar (7) comprising an upper support device (7a1), said upper support bar (7) being able to be actuated in telescopic extension to vary the distance between said lower part (7b) and upper part (7a) of the upper support bar (7),
- said first jack rod (4-2) is fixed or able to be fixed in a reversible manner via the first reversible fastening device (4-2c, 4b1, 4c-4d) to said upper part (4b) of the lower support bar (4), the telescopic actuation of said first jack rod (4-2) being able to vary the distance between said jack body (4a1) and said upper part (4b) of the lower support bar (4), said first reversible fastening device (4-2c, 4b1, 4c-4d), when activated, being able to maintain said upper part (4b) of the lower support bar (4) in rectilinear alignment with said first jack rod (4-2) to which it is fixed during the telescopic actuation of said first jack rod,
- said upper support bar (7) comprises or cooperates with a second rod (7c) extending at least partly inside (7c1) said upper support bar (7), said second rod (7c) being manually or electrically operable in said telescopic extension to vary said distance between said lower part (7a) and said upper part (7b) of the upper support bar (7), said second rod (7c) being fixed or capable of being fixed in a reversible manner via the second reversible fastening device (7a2, 7d, 7g, 7h) to said upper part (7a) of the upper bar support (7), said second fastening device (7a2, 7d, 7g, 7h) when activated being able to hold said lower part (7a) and said upper part (7b) of the upper bar support (7), fixed to each other in rectilinear alignment with each other during telescopic actuation of said second rod (7c).

2. Device according to claim 1, **characterized in that** said first fastening device comprises an upper end part (4-2c) of said first jack rod (4a2) able to cooperate with and to be fastened in a reversible manner to a complementary lower end part (4b1) of said upper part (4b) of the lower support bar (4).

3. A thrust device according to claim 2, **characterized in that** said first fastening device comprises a said upper end portion (4-2c) of said first jack rod (4a2) of male shape, preferably outside said jack body when said first jack rod is in the retracted position, able to engage and be fixed in a reversible manner in a complementary lower end part with a female shape (4b1) such as a first cavity (4b1) of the upper part (4b) of the lower support bar (4).

4. Device according to claim 3, **characterized in that** said upper end part (4-2c) of the first jack rod (4-2) and said first cavity (4b1) are of complementary cylindrical shapes able to enter into one another for activating said first fastening device and deactivate it under manual control, and with the same length d1 sufficient to maintain said rectilinear alignment, preferably with a smaller diameter than that of said first jack rod.

5. Device according to one of claims 1 to 4, **characterized in that** said first jack rod comprises two telescopic elements (4-2a, 4-2b).

6. Device according to one of claims 1 to 5 **characterized in that** said second fastening device (7a2, 7d, 7g, 7h) comprises an upper end part (7d) of said second rod (7c) able to cooperate and be reversibly fixed to a complementary lower end part (7a2) of said upper part (7a) of the upper support bar (7).

7. Device according to claim 6, **characterized in that** said second fastening device (7d-7g-7h) comprises a said upper end part (7d) of said second rod (7c), preferably with a smaller diameter than that of said second rod (7c), able to engage and be fixed reversibly in a second cavity (7a2) at the lower end of said upper part (7a) of the upper support bar (7).

8. Device according to claim 7, **characterized in that** said upper end part (7d) of the second rod (7c) and said second cavity (7b1) are of complementary cylindrical shapes able to enter into one another to activate said second fastening device and deactivate it under manual control and with the same length d2 sufficient to maintain said rectilinear alignment.

9. Device according to one of claims 1 to 8, **characterized in that** said second rod (7c) comprises a thread (7c1) which is able to cooperate with a peripheral wheel (7e) through which said second rod passes, such that the manual rotation of said wheel causes said second rod (7c) to slide relative to said lower part (7b) of the upper support bar (7).

10. Device according to one of claims 3 and 7, **characterized in that** at least one of said first or second fastening device comprises :
a) a first or respectively second transverse locking finger (4c1, 7g1) able to cooperate with a first or respectively second spring (4c2, 7g2) at the bottom of a first or respectively second hollow housing (4c3, 7g3) at the level of said upper end part (4-2c, 7d) of the first or respectively second rod (4-2,7c), said first or second locking finger (4c1, 7g1) being able to retract by compression of said first or respectively second spring (4c2, 7g2) when said first or respectively second rod (4-2, 7c) begins to enter said first or respectively second cavity, and said first or respectively second locking finger (4c1, 7g1) being able to engage in a first or respectively second opening (4d2, 7h2) at the level of the tubular wall of said first or respectively second cavity, by extension of said first or respectively second spring (4c2,7g2) when said end portion (4-2c, 7d) of said first or second rod (4-2, 7c) is completely engaged in said first or second cavity, for activating said first or respectively second reversible fastening device,
b) a first or respectively second unlocking pushbutton (4d1, 7h1) disposed inside said first or respectively second opening (4d2, 7h2) at the level of the tubular wall of said first or respectively second cavity, said first or respectively second unlocking pushbutton (4d1,7h1) being able to be manually controlled to push in and retract said first or respectively second transverse locking finger (4c1, 7g1) by compression of said first or respectively second spring (4c2, 7g2) at the bottom of said first or respectively second hollow housing (4c3, 7g3), for deactivating said first or second respectively reversible fastening device.

11. A ready-to-assemble assembly for forming a thrust device according to one of claims 1 to 10, comprising at least 3 independent parts (1-1,1-2,1-3) preferably with substantially the same length comprising :
(1) a first part (1-1) comprising said lower part (4a) of the lower support bar comprising said jack of which the jack body (4-1) is preferably fastened or able to be fastened so as to be articulated in rotation (4r1) on said lower support sole (5), said first jack rod (4-2) is in the retracted position in the interior of the jack body,
(2) a second part (1-2) comprising :
(a) said upper part (4b) of the lower support bar (4) fastened in a manner articulated rotation (4r2) to said intermediate sole (6), and
(b) said lower part (7b) of the upper support bar (7) fastened in a manner articulated in rotation (7r1) to said intermediate sole (6), said second rod (7c) being entered at least in part into the interior of (7c1) a tubular end of said lower part (7b) of the upper support bar (7) and
(c) said upper part (4b) of the lower support bar (4) and said lower part (7b) of the upper support bar (7) being actuated in rotation relative to said intermediate sole so as to be situated one against the other or facing one another in a substantially parallel manner, and
(3) a third part (1-3) comprising said upper part (7a) of the upper support bar (7) preferably comprising a said upper support device (7a1).

12. A method of exerting a thrust of preferably at least 50 kN on a door or any other flat vertical surface (2, 3) based on external support points (8, 2a), wherein a thrust device according to one of claims 1 to 10 is used, **characterized in that** steps are carried out wherein :
a) said lower support bar (4) is disposed with said jack (4a) in the retracted position, preferably inclined by 20 to 35° relative to the vertical, with
- said intermediate sole (6) supported on said door or flat vertical surface (2, 3),
- said jack (4a) being in the retracted position supported on a lower external support point, preferably the ground (8), preferably via a said lower support sole (5),
- said upper support bar (7) being actuated in said telescopic extension to be supported against an upper external support point, preferably a lintel (2a) of the frame of a door (2) or a ceiling or a flat horizontal surface situated above said flat vertical surface, and
b) said first movable rod (4-2) of said jack is operated in extension so as to exert a said thrust on said intermediate sole (6).

13. A method according to claim 12, **characterized in that** the following steps are implemented wherein:
- before step a), the assembly between the lower part (4a) and the upper part (4b) of the lower support bar (4) and between the lower part (7b) and the upper part (7a) of the upper support bar (7), is carried out by manually activating said first and second fastening devices before placing said lower support bar (4) and respectively upper support bar (7) in position against the door, and
- after step b), said first and second fastening devices are manually deactivated to respectively store said lower part (4a) of the lower support bar and said upper part (7b) of the upper support bar separately.
